# EUROPÄISCHE PATENTSCHRIFT

(11) **EP 1 468 747 B1**
(45) Veröffentlichungstag und Bekanntmachung des Hinweises auf die Patenterteilung: **01.03.2006**
(21) Anmeldenummer: 03009080.7
(22) Anmeldetag: 19.04.2003
(51) Int. Cl.: B05B 15/06, B05B 13/02, F16L 25/08, B22D 17/20

(54) **Sprühkopf für ein Sprühwerkzeug**
Sprayer head for a spray tool
Tête de pulvérisation pour pulvérisateur

(43) Veröffentlichungstag der Anmeldung: 20.10.2004
(73) Patentinhaber: Oskar Frech GmbH + Co. KG, 73614 Schorndorf (DE)
(72) Erfinder: Erhard, Norbert, Dr.-Ing., 73547 Lorch (DE); Pschenitschni, Hubert, 73650 Winterbach (DE)
(74) Vertreter: Patentanwälte Ruff, Wilhelm, Beier, Dauster & Partner

(56) Entgegenhaltungen:
- EP-A- 0 125 149
- DE-C- 19 941 820
- US-A- 5 916 367

## Beschreibung

Die Erfindung betrifft einen Sprühkopf für ein Sprühwerkzeug, insbesondere zum Besprühen der Formhälften einer Druckgießmaschine, mit sprühmittelbeaufschlagten Sprühdüsen, die an Sprühplatten oder Sprühleisten angebracht sind, die aus Teilelementen modulartig aufgebaut sind.

Ein Sprühkopf dieser Art ist aus der US-A 4 760 961 bekannt. Dort sind mit Sprühdüsen ausgerüstete Elemente zu mehreren in vertikalen oder horizontalen Linien säulenartig aneinandergefügt, wobei jeweils dafür gesorgt ist, dass die zu versprühenden Medien von Element zu Element durchgeführt werden können. Diese einzelnen Sprühelemente oder auch dazwischengefügte Distanzteile werden jeweils über Schraubbolzen zusammengehalten, die durch entsprechende Öffnungen in den Teilelementen hindurchgeführt sind. Diese Lösung weist den Nachteil auf, dass für unterschiedliche Abmessungen der zusammengesetzten Sprühleisten oder -platten auch unterschiedliche Befestigungselemente mit verschiedener Länge bereitgestellt werden müssen. Nachteilig ist auch, dass bei mehreren aneinandergereihten modulartigen Elementen die Schraubbolzen oder Zuganker gelöst werden müssen und dadurch auch alle von diesen zusammengehaltenen Erweiterungen gelöst werden. Unter Umständen müssen auch, wenn eine zusätzliche Erweiterung oder Verkleinerung nicht am Ende der aufgefädelten Elemente, sondern am Anfang, also nahe am Verteilblock notwendig wird, alle Elemente von dem Zuganker abgefädelt werden. An den Trennstellen kann in diesem Fall Schmutz eindringen.

Aus der EP 0 724 486 B1 ist ein Sprühblock bekannt, bei dem plattenähnliche Elemente zusammengesetzt werden. Auch dort jedoch werden die zusammenzusetzenden Teile über Schraubbolzen oder Zuganker mit entsprechender Länge zusammengehalten.

Der Erfindung liegt die Aufgabe zugrunde, einen Sprühblock der eingangs genannten Art so auszubilden, dass ein einfaches baukastenartiges Zusammenfügen einzelner Sprühelemente oder Verbindungsteile möglich ist, ohne dass eine Befestigung der Teile aneinander durch Schraubbolzen od.dgl. erforderlich wird.

Zur Lösung dieser Aufgabe wird bei einem Sprühkopf der eingangs genannten Art vorgesehen, dass an den miteinander zu verbindenden Enden der Teilelemente Aufnahmekammern für Verbindungselemente vorgesehen sind, die mit Durchgangskanälen für die zu versprühenden Medien, wie Luft, Steuermedien und Sprühmedien, versehen sind, welche mit den Versorgungskanälen für die Medien in Verbindung stehen, dass die Verbindungselemente jeweils in beide Kammern der miteinander zu verbindenden Enden hereinragen und mit Ausnehmungen mit mindestens einer schrägen Ebene versehen sind, an der Klemmmittel angreifen, die von außen betätigbar sind und die Teilelemente fest gegeneinander drücken.

Durch diese Ausgestaltung ist jedes Teilelement an seinen Anschlussflächen jeweils mit Verbindungsmitteln versehen, die ein Lösen von Teilelementen an beliebiger Stelle ermöglichen, ohne dass Schraubbolzen od.dgl. durch Bohrungen hindurchgefädelt werden müssen.

In vorteilhafter Ausgestaltung der Erfindung können die Verbindungselemente an beiden Stirnseiten mit Dichtringen versehen sein, so dass sie auch die notwendige Abdichtung zwischen zwei aneinanderzufügenden Teilelementen übernehmen.

Die Verbindungselemente können in einfacher Weise als zylindrische Bolzen mit jeweils zwei Ausnehmungen ausgebildet sein, die mit jeweils zu einer Stirnseite hin ansteigenden schrägen Ebenen versehen sind. In diesem Fall können die Klemmmittel in einfacher Weise als Schrauben ausgebildet werden, die mit einer Kegelspitze mit den Ausnehmungen zusammenwirken.

In Weiterbildung der Erfindung können jeweils zwei Kammern parallel zueinander an jedem Ende der Teilelemente vorgesehen sein und diese Kammern können achsgleich mit den Durchgangskanälen für Steuerluft und Trennmittel verlaufen. Dabei kann zwischen den Durchgangskanälen für Steuerluft und Trennmittel auch noch mindestens ein Durchgangskanal für Trocknungsluft bzw. Druckluft angeordnet sein.

Die Teilelemente können mit abgewinkelten Endbereichen zum Anschluss weiterer Teilelemente oder Platten unter einem Winkel versehen sein, wobei in einfacher Ausführung die Endbereiche von angesetzten Winkelstücken beliebiger Winkelstellung, z.B. 45° bzw. 90°, gebildet sind. Durch diese Ausgestaltung besteht auch die Möglichkeit, dass Teilelemente beispielsweise in Leisten- oder Plattenform in unterschiedlicher Richtung und Winkel gegeneinander abgeknickt angeordnet werden können. Damit ist eine beliebige räumliche Anordnung von Sprühelementen möglich. Zur Erweiterung oder Verkürzung der Sprühleisten oder Sprühplatten muss nur noch an der Stelle getrennt werden, an der die Erweiterung oder Verkürzung erfolgen soll. Alle Verbindungselemente im ganzen Sprühkopf sind dabei identisch.

Die Erfindung ist anhand von Ausführungsbeispielen in der Zeichnung dargestellt und wird im folgenden erläutert. Es zeigen:
- Fig. 1: eine Explosionsdarstellung eines nach der Erfindung aufgebauten Sprühkopfes zum Besprühen einer Gießform,
- Fig. 2: eine vergrößerte Darstellung des Details II der Fig. 1,
- Fig. 3: eine vergrößerte Darstellung des Teilschnittes in Richtung der Ebene III in Fig. 2 und
- Fig. 4: die Draufsicht in der Richtung der Bewegung des Sprühkopfes nach Fig. 1 auf eine gemäß der Erfindung aufgebaute Sprühkopfteilebene in einer in Fig. 1 nicht gezeigten Form.

In Fig. 1 ist schematisch der Aufbau eines Sprühkopfes nach der Erfindung gezeigt. Ein im Sinn der Pfeile 2 beweglich geführter Teil 1 eines Armes ist an seiner Unterseite mit mehreren fluchtend zueinander angeordneten Verteilerblöcken 3 versehen, die alle identisch ausgebildet und in der Bewegungsrichtung 2 angeordnet sind. Die Verteilerblöcke 3 sind dicht untereinander und dicht am Anschlussende des Armes 1 angeordnet.

Der Arm 1, der in bekannter Weise mit einem steuerbaren Antrieb verbunden ist, weist in seinem Inneren die schematisch angedeuteten Durchgangskanäle 4, 5, 6 und 7 auf, die jeweils zur Zufuhr von Trennmittel, Steuerluft und Druckluft dienen, die von außen gesteuert ist. Diese Durchgangskanäle 4 bis 7 setzen sich in jedem Verteilerblock 3 nach unten fort und es sind von diesen Kanälen jeweils quer abzweigende Versorgungskanäle vorgesehen, die jeweils an den Stellen 8, 9, 10 und 11 an den Seiten der Verteilerblöcke 3 münden. Von dort aus wiederum erfolgt der Anschluss zu Sprühdüsen 12 über Anschlussplatten 13 und Flanschblöcke 14, gegebenenfalls auch unter Zwischenfügung von Distanzstücken 15. Auf diese Weise wird es möglich, stockwerksweise, d.h. jeweils in einer Horizontalebene eines der Verteilerblöcke 3 Sprühdüsen 12 in verschiedener Weise anzuordnen, um den Sprühblock möglichst gut an die Innenform der beweglichen Formenhälfte und der festen Formenhälfte einer Druckgießmaschine anzupassen. Es ist bekanntlich erforderlich, nach jedem Gießvorgang diese Formenhälften mit Trennmittel zu besprühen oder auch mit Druckluft abzublasen.

Die Sprühdüsen 12 sind, wie insbesondere der Fig. 2 zu entnehmen ist, jeweils an Sprühleisten 16 bzw. 16a angebracht, die untereinander weitgehend identisch sind. Diese Sprühleisten 16 sind in ihrem Inneren mit Durchgangskanälen 17, 18 und 19 versehen, von denen der Durchgangskanal 18 beispielsweise zur Führung von Druckluft dient, der Kanal 17 zur Zuführung eines Trennmittels und der Kanal 19 zur Zuführung von Steuerluft, mit deren Hilfe die mit den entsprechenden Ventilen ausgerüsteten Sprühdüsen 12 zu bestimmten Zeitpunkten geöffnet und wieder geschlossen werden können. Diese Durchgangskanäle 17 bis 19 werden, wie Fig. 2 zeigt, entweder mit den Durchgangskanälen einer benachbarten Sprühleiste 16a verbunden oder, wie dies jeweils an den Außenseiten der Sprühleisten 16 angedeutet ist, durch ein Verschlussstück 20 verschlossen.

Die Fig. 3 zeigt, in welcher Weise das Aneinanderfügen der Stirnseiten der Leisten 16 und 16a erfolgt. Es ist zu erkennen, dass fluchtend zu den Durchgangskanälen 17 und 19 jeweils in den Endbereichen der Leiste 16 und der Leiste 16a Kammern 21 bzw. 21a vorgesehen sind, die sich in beiden Leisten 16 und 16a jeweils bis zu der am benachbarten Element anliegenden Stirnseite 22 erstrecken. Der mittlere Durchgangskanal 18 besitzt im Bereich der Stirnseite 22, die auch die Trennfläche zwischen benachbarten Teilelementen bildet, jeweils eine Ausdrehung 23, die mit je einem Dichtring 24, 24a versehen ist. Diese beiden Dichtringe dichten daher den Durchgangskanal 18 ab, wenn die Teilelemente 16 und 16a stirnseitig zusammengefügt werden.

Um dieses Zusammenfügen in einfacher Weise zu erreichen, sind in die Kammern 21 und 21a Verbindungselemente 25 eingesetzt, die beim Ausführungsbeispiel, bei dem auch die Kammern 21 zylindrisch sind, aus zylindrischen Bolzen bestehen, die jeweils an ihren Stirnseiten mit einem in einer Ausdrehung angeordneten Dichtring 26 versehen sind, der sich an eine Gegenfläche der Kammer 21 anlegt, wenn die Elemente dicht zusammengefügt sind. Das Verbindungselement 25 besitzt aber auch zwei schräge Flächen 27 und 28, die jeweils zu den Enden des Verbindungselementes 25 hin von der Achse des Verbindungselementes aus ansteigen und beim Ausführungsbeispiel Teil einer konischen Bohrung im Umfang des Verbindungselementes 25 sind. Mit diesen schrägen Flächen 27 wirken jeweils die konischen Spitzen 29 von Inbusschrauben 30 zusammen, die im Endbereich der Leisten 16 bzw. 16a von außen her in entsprechende Gewindebohrungen 31 einschraubbar sind. Es wird ohne weiteres deutlich, dass beim Einschrauben dieser Elemente 30 die Leisten 16 und 16a mit ihren Stirnseiten 22 gegeneinander gedrückt werden, und dass bei diesem Vorgang auch die jeweiligen Dichtringe 26, 24 zur dichten Anlage an ihren Gegenflächen kommen. Die Leisten 16 und 16a sind daher dicht aneinander gekoppelt. Die Verbindungselemente 25 sind, wie auch zu sehen ist, jeweils mit einem Durchgangskanal 32 ausgerüstet, der fluchtend zum Durchgangskanal 17 bzw. 19 verläuft und der den gleichen Durchmesser wie jener Durchgangskanal 17 bzw. 19 aufweist. Die Verbindungselemente 25 dienen daher nicht nur zum mechanischen Aneinanderdrücken der Stirnenden benachbarter Leisten 16 oder 16a, sondern sie übernehmen auch den Anschluss der jeweiligen Medienkanäle in den anzukoppelnden Teilen.

Fig. 4 zeigt nun, dass Sprühelemente z.B. in Leistenform mit unterschiedlichen Längen in einfacher Weise durch die erfindungsgemäße Ausgestaltung untereinander gekoppelt werden können. Es sind im unteren Teil Leisten 16 jeweils fluchtend aneinandergefügt, die mit Sprühdüsen 12 versehen sind. Aus dem vorher dargelegten wird klar, dass die Medienversorgung durch diese Leisten 16 hindurch durch die Kanäle 17, 18 und 19 erfolgt. Am äußeren Ende dieser drei fluchtend zueinander angeordneten Leisten 16 ist jeweils ein Sprühelement 33 mit nur einer Sprühdüse angefügt und die in diesem Element verlaufenden Durchgangskanäle sind durch ein Verschlussstück 20 außen geschlossen. Auch dieses Verschlussstück wird in der in Fig. 3 erläuterten Weise angesetzt, ebenso wie das Element 33 an die Leiste 16 angeschlossen ist.

Im oberen Teil der Fig. 4 ist aber auch zu erkennen, dass noch Sprühleisten 34 mit etwas geringerer Länge vorgesehen sind, und dass Teilelemente 33 (mit nur einer Sprühdüse) über Winkelstücke 35 oder 36 an die mittlere Sprühleiste 16 bzw. an die Elemente 34 angeschlossen sind. Das Winkelstück 35 besitzt dabei einen Knick von 45°, das Winkelstück 36 einen Knick von 90°. Auch in diesen Winkelstücken verlaufen Kanäle 17, 18, 19 und es sind die entsprechenden Kammern 21 vorgesehen, um die Verbindungselemente 25 einzusetzen.

Die Verwendung der neuartigen Verbindungselemente und der dadurch hergestellte Sprühkopf nach der Erfindung lassen mit verhältnismäßig wenig Teilen baukastenartig den Aufbau von Sprühköpfen zu, die sich in bisher nicht bekannter Weise ideal an die Innenkontur der Gießformen anpassen können.

## Patentansprüche

1. Sprühkopf für ein Sprühwerkzeug, insbesondere zum Besprühen der Formhälften einer Druckgießmaschine, mit sprühmittelbeaufschlagten Sprühdüsen (12), die an Sprühplatten oder Sprühleisten angebracht sind, die aus Teilelementen (16, 16a) modulartig aufgebaut sind, **dadurch gekennzeichnet, dass** an den miteinander zu verbindenden Endbereichen der Teilelemente (16, 16a) Aufnahmekammern (21, 21a) für Verbindungselemente (25) vorgesehen sind, die mit Durchgangskanälen (17, 19) für die zu versprühenden Medien in Verbindung stehen, dass die Verbindungselemente (25) jeweils in beide Kammern der untereinander zu verbindenden Enden hereinragen, mit einem Durchgangskanal (32) und mit Ausnehmungen mit mindestens einer schrägen Ebene (27, 28) versehen sind, an der Klemmmittel (30), die von außen betätigbar sind, angreifen und die Teilelemente (16, 16a) fest gegeneinander drücken.

2. Sprühkopf nach Anspruch 1, **dadurch gekennzeichnet, dass** die Verbindungselemente (25) an beiden Stirnseiten mit Dichtringen (26) versehen sind.

3. Sprühkopf nach Anspruch 1, **dadurch gekennzeichnet, dass** die Verbindungselemente (25) als zylindrischer Bolzen mit jeweils zwei Ausnehmungen ausgebildet sind, die mit jeweils zu einer Stirnseite hin ansteigenden schrägen Ebenen (27, 28) versehen sind.

4. Sprühkopf nach Anspruch 1, **dadurch gekennzeichnet, dass** die Klemmmittel als Schrauben (30) ausgebildet sind, die mit einer Kegelspitze (29) mit den Ausnehmungen (27, 28) zusammenwirken.

5. Sprühkopf nach Anspruch 1, **dadurch gekennzeichnet, dass** jeweils zwei Kammern (21) parallel zueinander an jedem Ende der Teilelemente (16, 16a) vorgesehen sind.

6. Sprühkopf nach Anspruch 5, **dadurch gekennzeichnet, dass** die Kammern (21) achsgleich mit zwei der Durchgangskanäle (17, 19) verlaufen, insbesondere mit denen für Steuerluft und Trennmittel.

7. Sprühkopf nach Anspruch 6, **dadurch gekennzeichnet, dass** zwischen den zwei Durchgangskanälen (17, 19), zu denen die Kammern (21) achsgleich verlaufen, ein dritter Durchgangskanal, insbesondere derjenige (18) für Trocknungsluft, verläuft.

8. Sprühkopf nach Anspruch 1, **dadurch gekennzeichnet, dass** die Teilelemente (16, 16a) mit abgewinkelten Endbereichen versehen sind zum Anschluss weiterer Teilelemente.

9. Sprühkopf nach Anspruch 8, **dadurch gekennzeichnet, dass** die Endbereiche von angesetzten Winkelstücken (35, 36) vorgebbarer Winkelstellung, insbesondere 45° bzw. 90°, gebildet sind.

## Claims

1. Spray head for a spraying tool, especially for spraying the mold halves of a pressure casting machine, having spray nozzles (12) fed with a spray agent, which are mounted on spray plates or spray strips which are composed modularly of units, **characterized in that** at the end portions of the partial elements (16, 16a) to be joined together receiving chambers (21, 21a) for coupling elements (25) are provided, which communicate with passages (17, 19) for the media to be sprayed, that the coupling elements (25) reach into both chambers of the ends to be joined together, and are provided with a passage (32) and with recesses having at least one sloping plane (27, 28) which are engaged by clamping means (30) which can be actuated from the exterior, and press the partial elements (16, 16a) firmly together.

2. Spray head according to claim 1, **characterized in that** the coupling elements (25) are provided with sealing rings (26) at both end faces.

3. Spray head according to claim 1, **characterized in that** the coupling elements (25) are configured as cylindrical pin with two recesses, respectively, each of which being provided with sloping planes (27, 28) ascending to an end face.

4. Spray head according to claim 1, **characterized in that** the clamping means are configured as screws (30) which cooperate at a conical tip (29) with the recesses (27, 28).

5. Spray head according to claim 1, **characterized in that** two chambers (21) parallel to one another are respectively provided at each end of the partial elements (16, 16a).

6. Spray head according to claim 5, **characterized in that** the chambers (21) are coaxial with two of the passages (17, 19), in particular with those for control air and parting agent.

7. Spray head according to claim 6, **characterized in that** between the two passages (17, 19) with which the chambers (21) are coaxial, a third passage runs, in particular the one (18) for drying air.

8. Spray head according to claim 1, **characterized in that** the partial elements (16, 16a) are provided with chamfered terminal areas for the connection of additional partial elements.

9. Spray head according to claim 8, **characterized in that** the end portions are formed by attached angle pieces (35, 36) of prescribable angle, especially 45° or 90°.

## Revendications

1. Tête de pulvérisation pour un outil de pulvérisation, en particulier pour la pulvérisation des demi-moules d'une machine à coulée sous pression, avec des pulvérisateurs (12) alimentés en produit à pulvériser et disposés sur des plaques de pulvérisation ou des barres de pulvérisation composées d'éléments partiels (16, 16a) modulaires, **caractérisée en ce que** les extrémités des éléments partiels (16, 16a) à relier les unes aux autres comportent des chambres d'accueil (21, 21a) pour des éléments de liaison (25) raccordés, à l'aide de canaux traversants (17, 19), aux substances à pulvériser, **en ce que** les éléments de liaison (25) entrent dans les deux chambres des extrémités à relier l'une à l'autre, sont pourvus d'un canal traversant (32) et d'encoches avec au moins un plan incliné (27, 28), s'accrochent aux éléments de serrage (30) qui peuvent être actionnés de l'extérieur et serrent les éléments partiels (16, 16a) l'un contre l'autre.

2. Tête de pulvérisation selon la revendication 1, **caractérisée en ce que** les éléments de liaison (25) des deux faces frontales sont pourvus de rondelles d'étanchéité (26).

3. Tête de pulvérisation selon la revendication 1, **caractérisée en ce que** les éléments de liaison (25) ont la forme de boulons cylindriques à deux encoches pourvues chacune de plans inclinés (27, 28) montant vers une face frontale.

4. Tête de pulvérisation selon la revendication 1, **caractérisée en ce que** les éléments de serrage sont constitués de vis (30) qui interagissent avec les encoches (27, 28) par l'intermédiaire d'un pointe conique (29).

5. Tête de pulvérisation selon la revendication 1, **caractérisée en ce qu'**à chaque extrémité des éléments partiels (16, 16a) sont prévues deux chambres (21) parallèles l'une à l'autre.

6. Tête de pulvérisation selon la revendication 5, **caractérisée en ce que** les chambres (21) sont dans le même axe que deux des canaux traversants (17, 19), en particulier ceux destinés à l'air de service et au séparateur.

7. Tête de pulvérisation selon la revendication 6, **caractérisée en ce qu'**entre les deux canaux traversants (17, 19) dans l'axe desquels se situent les chambres (21), un troisième canal traversant passe, en particulier celui (18) destiné à l'air de séchage.

8. Tête de pulvérisation selon la revendication 1, **caractérisée en ce que** les éléments partiels (16, 16a) sont pourvus d'extrémités pliées pour leur raccordement à d'autres éléments partiels.

9. Tête de pulvérisation selon la revendication 8, **caractérisée en ce que** les extrémités de raccords d'angles (35, 36) sont conçues avec un angle prédéfini, en particulier 45° ou 90°.
